# EUROPÄISCHE PATENTSCHRIFT

(11) **EP 3 784 846 B1**
(45) Veröffentlichungstag und Bekanntmachung des Hinweises auf die Patenterteilung: **27.10.2021**
(21) Anmeldenummer: 19720521.4
(22) Anmeldetag: 24.04.2019
(51) Int. Cl.: E04F 21/22

(54) **ABSTANDSHALTER FÜR EINE FUGE ZWISCHEN WAND UND BODENBELAG**
SPACER FOR A JOINT BETWEEN WALL AND FLOOR COVERING
ESPACEUR POUR JOINT ENTRE MUR ET REVÊTEMENT DE SOL

(30) Priorität: 26.04.2018 DE 202018102336 U
(43) Veröffentlichungstag der Anmeldung: 03.03.2021
(73) Patentinhaber: Schulze, Ralph, 44269 Dortmund (DE)
(72) Erfinder: Schulze, Ralph, 44269 Dortmund (DE)
(74) Vertreter: Haverkamp, Jens
(86) Internationale Anmeldenummer: PCT/EP2019/060474
(87) Internationale Veröffentlichungsnummer: WO 2019/206972

(56) Entgegenhaltungen:
- WO-A1-02/079654
- WO-A1-03/058007
- US-A1- 2013 263 462

## Beschreibung

Die Erfindung betrifft einen Abstandshalter zum Freihalten einer wandanschlussseitigen Fuge, wie dieses etwa bei der Verlegung eines starren Bodenbelages, beispielsweise bei der Verlegung eines Laminatbodens eingesetzt wird.

Bei der Verlegung von starren Bodenbelägen, vor allem solchen, die bodenseitig lose aufliegen, ist es erforderlich, den Bodenbelag von dem wandseitigen Abschluss durch eine Fuge zu trennen. Hierbei handelt es sich um eine Dehnungsfuge, damit bei einer thermischen Ausdehnung des Bodenbelages dieser sich entsprechend ausdehnen kann und nicht in Folge einer wandseitigen Abstützung aufwellt. Zum Ausbilden einer solchen Abstandsfuge werden quaderförmige Abstandshalter verwendet. Diese weisen eine Dicke auf, die der Weite der zu erstellenden Fuge entspricht. Typischerweise beträgt die gewünschte Fugenbreite 10 mm oder 15 mm. Diese klötzchenartigen Abstandshalter werden mit ihrer Schmalseite bodenseitig aufgestellt. Anschließend wird ein Paneel des Bodenbelages, beispielsweise ein Laminatpaneel vor diese Abstandshalter gelegt. Somit wird der Bodenbelag bodenseitig unter Einhaltung einer Abstandsfuge in der Materialdicke der Abstandshalter verlegt. Nach der Bodenverlegung werden die Abstandshalter aus der Abstandsfuge herausgezogen.

Auch wenn mit derartigen Abstandshaltern Bodenbeläge unter Einhaltung der gewünschten Abstandsfuge verlegt werden können, ist die Handhabung dieser Abstandshalter nicht immer unproblematisch, da diese dazu neigen, umzufallen. Grund hierfür sind zum einen Unebenheiten im wandanschlussseitigen Boden- bzw. Estrichbereich oder das Vorhandensein eines weicheren, auf den Unterboden aufliegenden Materials, mit dem eine Dampfsperre und/oder eine Trittschalldämmung erzielt werden soll. Ebenfalls besteht die Gefahr, dass die wandseitig positionierten Abstandshalter beim Anstoßen mit einem längeren Randpaneel umfallen, weshalb dieses sehr sorgfältig an die stehenden Abstandshalter angelegt werden muss, auch um die Abstandshalter vor einem Umkippen zu bewahren.

Aus WO 02/079654 A1 ist ein mehrteiliger Abstandshalter zum Freihalten einer wandanschlussseitigen Fuge für die Verlegung eines starren Bodenbelages bekannt. Dieser mehrteilige Abstandshalter umfasst zwei Keile, die mir ihren Keilflächen aneinander liegen. Durch die Positionierung der beiden Keile zueinander wird die Breite der Fuge eingerichtet. Nach der Bodenverlegung können die beiden Keile aus der Fuge herausgezogen werden.

WO 03/058007 A1 offenbart einen Abstandshalter für eine Bodenverlegung. Dieser Abstandshalter ist nach Art einer Leiste ausgeführt und verbleibt nach der Bodenverlegung vor Ort. Die randliche Fuge wird durch eine Randleiste überdeckt.

US 2013/0263462 A1 beschreibt einen Abstandshalter, der als starres Bauteil nach Art eines Abstandshalters ausgeführt ist. Nicht unproblematisch ist mitunter die Entfernung dieses Abstandshalters nach der Verlegung des starren Bodenbelages.

Ausgehend von dem vorstehend diskutierten Stand der Technik liegt der Erfindung daher die Aufgabe zu Grunde, einen Abstandshalter vorzuschlagen, der sich zum Einsatz für die vorgenannten Zwecke eignet und dessen Handhabbarkeit gegenüber dem vorbekannten verbessert ist.

Gelöst wird diese Aufgabe erfindungsgemäß durch einen Abstandshalter gemäß einer der beiden Alternativen des Anspruchs 1.

Dieser Abstandshalter verfügt über ein Abstandselement, dessen Dicke der Weite der freizuhaltenden Abstandsfuge entspricht. Neben dem Abstandselement verfügt der Abstandshalter über einen Haltewinkel. Der Haltewinkel selbst umfasst einen leistenförmigen Halteschenkel und einen daran angeschlossenen und von dem Halteschenkel abragenden Halteschaft. Auf den Halteschaft wird das Abstandselement montiert, das zu diesem Zweck über eine sich in Richtung seiner Höhe erstreckende Bohrung bzw. Schaftaufnahme aufweist. Abstandselement und Haltewinkel sind gemäß einer ersten erfindungsgemäßen Ausgestaltung lösbar. Zum Aufstellen des Abstandshalters wird der Halteschenkel des Haltewinkels in eine von der flächigen Erstreckung des Abstandselementes weg gerichtete Richtung gebracht, so dass die Längsachse des Halteschenkels des Haltewinkels mit der Längserstreckung des Abstandselementes einen Winkel einschließt. Das Abstandselement ist typischerweise plattenförmig ausgeführt. Ein solches Element ist quaderförmig oder in etwa quaderförmig. Die Längserstreckung des Abstandselementes ist bei der Ausführung desselben als Abstandsplatte länger als die Breite des Halteschenkels. Bei einer solchen Ausgestaltung wird der Halteschenkel gegenüber der Halteplatte zum Aufstellen des Abstandshalters so eingerichtet, dass dessen Längserstreckung mit der Längserstreckung der Abstandsplatte einen Winkel von etwa 90 Grad einschließt. Auf diese Weise ist die Abstandsplatte dieses Abstandshalters aufstellbar, ohne befürchten zu müssen, dass dieser auch bei unebenen Böden oder bei weichen Unterlagern umfällt. Wird der Abstandshalter für die Bodenverlegung eingesetzt, bildet der Haltewinkel für die Abstandsplatte bzw. das Abstandselement einen Standfuß. Da die Abstandsfuge regelmäßig zu einer Wand ausgebildet wird, ist die Abstandsplatte vor einem Umkippen in die von dem Halteschenkel wegweisende Richtung durch die Wand gesichert.

Mit diesem Abstandhalter lässt sich eine Abstandsfuge eines starren Bodenbelages zu einer Wand problemlos einrichten. Ist der Bodenbelag verlegt, kann bei der ersten erfindungsgemäßen, lösbaren Ausgestaltung des Abstandshalters die Abstandsplatte von dem Halteschaft des Haltewinkels abgezogen werden. Der Haltewinkel selbst wird durch Drehen desselben, bei welcher Drehbewegung sein Halteschenkel aus seiner den Bodenbelag untergreifenden Stellung herausgebracht wird, ebenfalls aus der Abstandsfuge herausgezogen. Um eine solche Schwenkbewegung des Haltewinkels zu vereinfachen, ist in einer Ausgestaltung vorgesehen, dass der Halteschaft an seinem oberseitigen freien Endabschnitt eine Drehmitnahmekontur, insbesondere eine Außendrehmitnahmekontur aufweist. Diese kann je nach Auslegung des Abstandshalters unterschiedlich ausgebildet sein. In einer ersten Ausführung ist vorgesehen, dass diese Drehmitnahmekontur als Außenmehrkantkontur, beispielsweise als Sechskantkontur ausgeführt ist. In vielen Fällen wir eine solche Kontur ausreichend sein, um den Haltewinkel um die Achse seines Halteschaftes zum Freischwenken des Halteschenkels verdrehen zu können. In einer Weiterbildung eines solchen Abstandshalters ist vorgesehen, dass in eine Schmalseite der Abstandsplatte bzw. des Abstandselementes eine zu der Drehmitnahmekontur des Halteschaftes komplementäre Drehmitnahmekontur eingebracht ist. Sodann kann das zuvor von dem Halteschaft abgenommene Abstandselement als Werkzeug zum Verschwenken des Haltewinkels genutzt werden.

In einer zweiten erfindungsgemäßen Ausgestaltung ist vorgesehen, dass die zur Aufnahme des Halteschaftes in das Abstandselement eingebrachte Bohrung die Abstandsplatte in Richtung ihrer Höhe durchgreift und dass der Halteschaft mit seinem freien Endabschnitt aus dieser Bohrung herausragt, wenn die Abstandsplatte auf den Halteschaft aufgesetzt ist. Um eine Drehmitnahmekontur bereitzustellen, ist in einer Ausgestaltung vorgesehen, dass dieser freie Endabschnitt abgewinkelt ist oder dass an diesem freien Endabschnitt eine Stellhandhabe, die ebenso wie der Halteschenkel leistenförmig ausgebildet sein kann, angeformt oder daran befestigt ist. Bei einer solchen Ausgestaltung ist die Abstandsplatte von dem Haltewinkel typischerweise nicht mehr trennbar Bei einem solchen Abstandshalter wird man die Stellhandhabe so auslegen, dass diese in derselben Richtung von dem Halteschaft abragt, wie der Halteschenkel. Dann stellt diese Stellhandhabe zugleich eine Anzeige dar, in welcher Richtung der den Bodenbelag untergreifende Halteschenkel aktuell ausgerichtet ist.

Das typischerweise als Abstandsplatte ausgeführte Abstandselement selbst kann mit einer einheitlichen Materialstärke und somit mit zwei zueinander parallelen Abstandsflächen ausgeführt sein, von denen eine an der Wand und die gegenüberliegende an der Stirnseite des starren Bodenbelages zur Anlage kommt. Durchaus möglich ist auch eine Auslegung der Abstandsplatte, deren Dicke keilförmig ist oder auch eine Auslegung, bei der die Abstandsplatte zwei Dicken aufweist, wobei in einem unteren Abschnitt eine erste Materialstärke und in einem oberen Abschnitt eine zweite Materialstärke vorgesehen ist. Die beiden unterschiedlichen Materialstärken wird man in Abhängigkeit von zwei gewünschten Abstandsfugenbreiten vorsehen. Ist eine solche Abstandsplatte vorgesehen, ist diese lösbar auf den Halteschaft des Haltewinkels aufsteckbar. Je nach gewünschter Weite der Abstandsfuge wird die Abstandsplatte mit der einen Materialstärke oder mit der anderen Materialstärke als unterer Abschnitt auf den Halteschaft aufgesteckt werden. Eine solche Ausbildung der Abstandsplatte ist zweckmäßig, da dann zum Einrichten von Abstandsfugen in zwei unterschiedlichen Weiten nicht unterschiedliche Abstandselemente eingesetzt werden müssen, sondern die Auswahl der Weite der Abstandsfuge durch die Orientierung des Aufsteckens der Abstandsplatte auf den Halteschaft des Haltewinkels erfolgt. Bei einer solchen Ausgestaltung besteht die Möglichkeit, die beiden bezüglich ihrer Materialstärke und damit bezüglich der Weite der einzurichtenden Abstandsfuge mit unterschiedlicher Farbe vorzusehen. Auf diese Weise ist sodann eine orientierte Montage der Abstandsplatten zu den Haltewinkeln ebenso problemlos ermöglicht, wie eine nach Aufstellen der Abstandshalter durchzuführende Kontrolle, ob die aufgestellten Abstandshalter bezüglich der Ausrichtung ihrer Abstandsplatte sämtlich gleich orientiert sind.

Ein solcher Abstandshalter lässt sich auf Grund des vorbeschriebenen Konzeptes auch für andere Arbeiten einsetzen, bei denen eine wandanschlussseitige Fuge freigehalten werden soll, wie beispielsweise auch bei deckenseitigen Stuckarbeiten. Bei einer solchen Ausgestaltung dient der leistenförmige Halteschenkel sodann zum Hintergreifen eines deckenseitig gehaltenen Gegenstandes, so dass dieser zugleich für den Abstandshalter einen Aufhängehaken bildet. Bei einer solchen Verwendung des Abstandshalters ist das Abstandselement mit dem Haltewinkel in einer solchen Art und Weise verbunden, damit die Abstandsplatte nicht von dem Halteschaft des Haltewinkels herunterrutscht, wenn dieser mit seinem Halteschenkel ein deckenseitiges Element hintergreift und der Halteschaft nach unten weisend gerichtet ist. Dieses kann dadurch erreicht werden, dass der Halteschaft eine die Abstandsplatte durchgreifende Bohrung durchgreift und endseitig abgewinkelt ist oder eine abgewinkelte Stellhandhabe trägt, wie dieses bereits vorstehend beschrieben ist. Möglich ist auch ein Anschluss der Abstandsplatte an den Halteschenkel mittels einer Rastverbindung, beispielsweise unter Verwendung eines in der Bohrlochwandung in einer umlaufenden Nut gehaltenen Sprengringes, der in eine an dem Halteschaft des Haltewinkels an entsprechender Stelle vorhandene Rastnut eingreift.

Das Abstandselement eines solchen Abstandhalters kann aus quasi beliebigem Material hergestellt sein, solange dieses die notwendigen abstandshaltenden Eigenschaften aufweist. Typischerweise wird man dieses als Kunststoffteil fertigen. Der Haltewinkel kann ebenfalls ein Kunststoffteil sein. In vielen Fällen wird man jedoch eine Auslegung des Haltewinkels als Metallteil bevorzugen.

Nachfolgend ist die Erfindung anhand von Ausführungsbeispielen unter Bezugnahme auf die beigefügten Figuren beschrieben. Es zeigen:
- **Fig. 1:**: Ein Abstandshalter gemäß einer ersten Ausgestaltung der Erfindung,
- **Fig. 2:**: eine Schnittdarstellung des Abstandshalters der Figur 1, aufgestellt an einem bodenseitigen Wandanschluss,
- **Fig. 3:**: einen Längsschnitt in der ebenen Erstreckung einer Abstandsplatte eines weiteren Abstandshalters und
- **Fig. 4:**: eine zum Teil geschnittene perspektivische Darstellung eines weiteren Abstandshalters gemäß der Erfindung.

Ein Abstandshalter 1 dient zum Freihalten einer wandanschlussseitigen Fuge im Zusammenhang mit der Verlegung eines starren Bodenbelages.

Der Abstandshalter 1 umfasst eine quaderförmige Abstandsplatte 2 als Abstandselement, bei der es sich bei dem dargestellten Ausführungsbeispiel um einen quaderförmigen Kunststoffblock handelt. Die Breite der Abstandsplatte 2 entspricht der Weite der freizuhaltenden Abstandsfuge eines starren Bodenbelages gegenüber einer Wand. Die Breite der in Figur 1 gezeigten Abstandsplatte beträgt 15 mm. Dem Abstandshalter 1 ist des Weiteren ein Haltewinkel 3 zugeordnet, von dem auf Grund der in der Figur 1 gewählten perspektivischen Darstellung nur sein Halteschenkel 4 erkennbar ist. Der Halteschenkel 4 ist leistenförmig und weist eine Dicke von etwa 2 mm auf. Bei dem Halteschenkel handelt es sich um ein Stahlblechteil. Die Dicke des Halteschenkels kann auch ein anderes Maß aufweisen, insbesondere kann der Halteschenkel 4 auch nur eine geringere Dicke aufweisen. Der Halteschenkel 4 untergreift bei der Anwendung des Abstandshalters 1 bei der Verlegung eines starren Bodenbelages, etwa eines Laminates das randlichen Laminatpaneel. Angeformt an den Halteschenkel 4 des Haltewinkels 3 ist, wie aus Figur 2 erkennbar, ein Halteschaft 5. Der Halteschaft 5 ist bei dem dargestellten Ausführungsbeispiel als Sechskantschaft ausgeführt.

Figur 2 zeigt den Abstandshalter 1 in einer Schnittdarstellung, in der dieser zum Freihalten einer Abstandsfuge eingesetzt ist. Der Halteschenkel 4 des Haltewinkels 3 liegt auf dem Boden 6 auf. Die Abstandsplatte 2 verfügt über eine in ihre untere längsseitige Schmalseite eingebrachte Bohrung 7 und ist mit dieser auf den Halteschaft 5 aufgesetzt. Die Abstandsplatte 2 stützt sich rückseitig an einer an den Boden 6 anschließenden Wand 8 ab, gegenüber der die Abstandsfuge freigehalten werden soll. Wie aus der perspektivischen Darstellung der Figur 1 erkennbar, kann der Abstandshalter 1 auf Grund der von der ebenen Erstreckung der Abstandsplatte 3 abragenden Halteschenkels 4 seines Haltewinkels 3 nicht umfallen. Auf den Halteschenkel 4 wird sodann ein Lam inatpaneel 9 aufgelegt und m it seiner zu der Wand 8 weisenden Stirnseite an die diesbezügliche Oberfläche der Abstandsplatte 2 herangeschoben. Auch bei diesem Vorgang besteht auf Grund seines sicheren Aufstandes nicht die Gefahr, dass der Abstandshalter 1 nicht in Position bleibt und umkippt.

Ist der Bodenbelag verlegt und sollen die Abstandshalter 1 entfernt werden, wird zunächst die Abstandsplatte 2 von dem Halteschaft 5 des jeweiligen Haltewinkels 3 abgezogen. Anhand der Mehrkantkontur des Halteschaftes 5 kann anschließend der Haltewinkel 3 um die Längsachse seines Halteschaftes 5 verschwenkt werden, um den Halteschenkel 4 aus seiner das Laminatpaneel 9 untergreifenden Stellung herauszudrehen, bis dass dieser mit seiner Längsachse in etwa mit der Längsachse der Abstandsplatte 2 fluchtet. Dann kann der Haltewinkel 3 aus der Fuge herausgezogen werden kann. Aus diesem Grund ist die Breite des Halteschenkels 4 kleiner als die einzurichtende Abstandsfuge.

Figur 3 zeigt in einem Schnitt innerhalb seiner Längsebene eine weitere Abstandsplatte 2.1. Diese ist prinzipiell aufgebaut wie die Abstandsplatte 2, unterscheidet sich jedoch von dieser dadurch, dass deren Bohrung 7.1 die Abstandsplatte 2.1 insgesamt durchgreift. Ferner verfügt die Abstandsplatte 2.1 über eine parallel zu einem schmalseitigen Abschluss verlaufende, die Abstandsplatte 2.1 insgesamt durchgreifende Kontur 10, die als Innenmehrkantkontur ausgebildet ist, und zwar komplementär zu der Sechskantkontur des Halteschaftes 5 des Haltewinkels 3. Somit kann sodann die Kontur 10 auf den oberen Abschnitt des Halteschaftes 5 aufgesteckt und die Abstandsplatte 2.1 als Werkzeug zum Herausschwenken des Halteschenkels 4 aus seiner das Laminatpaneel 9 untergreifenden Stellung verwendet werden.

Es versteht sich, dass eine solche komplementäre Kontur, wie diese zu der Abstandsplatte 2.1 beschrieben ist, ebenfalls Teil der Abstandsplatte 2 der Figur 1 sein kann.

Die Abstandsplatte 2.1 kann aufgrund der durchgreifenden Bohrung 7.1 mit beiden längsseitigen Schmalseiten nach unten weisend auf den Halteschaft 5 des Haltewinkels 3 aufgesteckt werden.

Die lichte Weite der Bohrung 7 bzw. 7.1 ist auf die äußere umlaufende Mantelfläche des Halteschaftes 5 abgestimmt, so dass ein gewisses Bewegungsspiel zwischen diesen beiden Elementen verbleibt.

Figur 4 zeigt ein weiteres Ausführungsbeispiel eines Abstandshalters 1.1. Der Abstandshalter 1.1 verfügt über eine Abstandsplatte 2.1, wie diese vorstehend zu Figur 3 beschrieben ist. Der Haltewinkel 3.1 des Abstandshalters 1.1 unterscheidet sich von dem Haltewinkel 3 der Ausgestaltung der Figuren 1 und 2 dadurch, dass sein Halteschaft 5.1 die Bohrung 7.1 insgesamt durchgreift und dass an dem freien, aus der Abstandsplatte 2.1 herausragenden Abschnitt eine Stellhandhabe 11 angebracht ist. Die Stellhandhabe 11 ragt von dem Halteschaft 5.1 in derselben Richtung ab, wie der Halteschenkel 4.1. Auf diese Weise kann anhand der Stellung der Stellhandhabe 11 die Richtung erkannt werden, in der der Halteschenkel 4.1 einen darauf aufliegenden Bodenbelag untergreift. Durch Verschwenken der Stellhandhabe 11, wie durch den Pfeil in Figur 4 angedeutet, wird ebenfalls der Halteschenkel 4.1 verschwenkt. Es versteht sich, dass zu diesem Zweck die Stellhandhabe 11 sowie der Halteschenkel 4.1 drehfest an den Halteschaft 5.1 angeschlossen sind.

### Bezugszeichenliste

- 1, 1.1: Abstandshalter
- 2, 2.1: Abstandsplatte
- 3, 3.1: Haltewinkel
- 4, 4.1: Halteschenkel
- 5, 5.1: Halteschaft
- 6: Boden
- 7, 7.1: Bohrung
- 8: Wand
- 9: Laminatpaneel
- 10: Kontur
- 11: Stellhandhabe

## Patentansprüche

1. Abstandshalter zum Freihalten einer wandanschlussseitigen Fuge, etwa bei der Verlegung eines starren Bodenbelages, umfassend ein Abstandselement (2, 2.1) mit einer der Weite der freizuhaltenden Fuge entsprechenden Dicke **dadurch gekennzeichnet, dass** der Abstandshalter ferner einen Haltewinkel (3, 3.1) mit einem leistenförmigen, zum Untergreifen des verlegten Bodenbelages vorgesehenen Halteschenkel (4, 4.1) umfasst, dessen Breite kleiner ist als die einzurichtende Fuge, mit einem an dem einen Ende des Halteschenkels (4, 4.1) daran angeschlossen und von dem Halteschenkel (3, 3.1) abragenden Halteschaft (5, 5.1), wobei in das Abstandselement (2, 2.1) eine sich in Richtung ihrer Höhe erstreckende Bohrung (7) eingebracht ist, in die der Halteschaft (5, 5.1) eingreift und entweder das Abstandselement (3, 3.1) und der Haltewinkel (4, 4.1) lösbar voneinander sind, oder die Bohrung (7) durch das Abstandselement (2.1) hindurchgeführt ist, der Halteschaft (5.1) die Bohrung (7) durchgreift und mit seinem Endabschnitt aus der Bohrung herausragt, wobei in beiden Fällen der Halteschaft (5.1) in seinem von dem Halteschenkel (4.1) wegweisenden Endabschnitt eine Drehmitnahmekontur (11) aufweist.

2. Abstandshalter nach Anspruch 1, **dadurch gekennzeichnet, dass** im Fall, dass das Abstandselement (3, 3.1) und der Haltewinkel (4, 4.1) lösbar voneinander sind, die Bohrung (7) des Abstandselementes (2, 2.1) zur Aufnahme des Halteschaftes durch das Abstandselement hindurchgeführt ist und die Länge des Halteschaftes im Wesentlichen der Höhe des Abstandselementes (2) entspricht.

3. Abstandshalter nach Anspruch 1 oder 2, **dadurch gekennzeichnet, dass** im Fall, dass das Abstandselement (3, 3.1) und der Haltewinkel (4, 4.1) lösbar voneinander sind, die Drehmitnahmekontur eine Außenmehrkantkontur ist

4. Abstandshalter nach Anspruch 3, **dadurch gekennzeichnet, dass** in einer Schmalseite des Abstandselementes eine zu der Drehmitnahmekontur des Halteschaftes komplementäre Drehmitnahmekontur angeordnet ist.

5. Abstandshalter nach Anspruch 1 oder 2, **dadurch gekennzeichnet, dass** im Fall des durch das Abstandselement (2.1) hindurchgeführten Halteschafts (5.1) die Drehmitnahmekontur (11) des freien Endabschnittes des Halteschaftes (5.1) gegenüber dem die Bohrung des Abstandselementes (2.1) durchgreifenden Abschnitt abgewinkelt ist.

6. Abstandshalter nach Anspruch 5, **dadurch gekennzeichnet, dass** die Richtung der Abwinklung des freien Endabschnittes des Halteschaftes (5.1) in derselben Richtung vorgesehen ist, in der der Halteschenkel (4.1) von dem Halteschaft (5.1) abragt.

7. Abstandshalter nach einem der Ansprüche 1 bis 6, **dadurch gekennzeichnet, dass** das Abstandselement ein quaderförmiger Körper ist bzw. als Abstandsplatte (2, 2.1) ausgeführt ist.

8. Abstandshalter nach einem der Ansprüche 1 bis 7, **dadurch gekennzeichnet, dass** das Abstandselement (2, 2.1) zwei parallele Abstandsflächen aufweist.

9. Abstandshalter nach einem der Ansprüche 1 bis 8, **dadurch gekennzeichnet, dass** das Abstandselement (2, 2.1) ein Kunststoffteil ist.

10. Abstandshalter nach einem der Ansprüche 1 bis 9, **dadurch gekennzeichnet, dass** der Halteschenkel (3, 3.1) ein Metallteil ist.

## Claims

1. Spacer for keeping a wall connection-side joint free, for example when laying a rigid floor covering, comprising a spacer element (2, 2.1) with a thickness which corresponds to the width of the joint to be kept free, **characterised in that** the spacer further comprises an angle bracket (3, 3.1) provided with a strip-shaped holding limb (4, 4.1) for engaging beneath the floor covering being laid, the width of which is less than the joint being formed, with a holding shaft (5, 5.1) connected to one end of the holding limb (4, 4.1) and projecting from the holding limb (4, 4.1), wherein a bore hole (7) is introduced into the spacer element (2, 2.1) and extends in the direction of its height, into which the holding shaft (5, 5.1) engages, and either the spacer element (3, 3.1) and the holding limb (4, 4.1) are detachable from one another, or the bore hole (7) is guided through the spacer element (2.1), the holding shaft (5.1) then engaging through the bore hole (7) and projecting with its end section out of the bore hole, wherein in both cases the holding shaft (5.1) comprises, in its end section facing away from the holding limb (4, 4.1), a rotary entrainment contour (11).

2. Spacer according to claim 1, **characterised in that** in the situation in which the spacer element (3, 3.1) and the holding limb (4, 4.1) are detachable from one another, the bore hole (7) of the spacer element (2, 2.1) is guided through the spacer element in order to receive the holding shaft, and the length of the holding shaft corresponds essentially to the height of the spacer element (2).

3. Spacer according to claim 1 or 2, **characterised in that** in the situation in which the spacer element (3, 3.1) and the holding limb (4, 4.1) are detachable from one another, the rotary entrainment contour is an outer multi-edged contour.

4. Spacer according to claim 3, **characterised in that** in a narrow side of the spacer element a rotary entrainment contour is arranged which is complementary to the rotary entrainment contour of the holding shaft.

5. Spacer according to claim 1 or 2, **characterised in that** in the situation of the holding shaft (5.1) engaging through the spacer element (2.1) the rotary entrainment (11) of the free end section of the holding shaft (5.1) is angled in relation to the section engaging through the bore hole of the spacer element (2.1).

6. Spacer according to claim 5, **characterised in that** the direction of the angling of the free end section of the holding shaft (5.1) is configured as being in the same direction in which the holding limb (4.1) projects from the holding shaft (5.1).

7. Spacer according to any one of claims 1 to 6, **characterised in that** the spacer element is configured as a cuboid body or as a spacer plate (2, 2.1).

8. Spacer according to any one of claims 1 to 7, **characterised in that** the spacer element (2, 2.1) comprises two parallel spacer surfaces.

9. Spacer according to any one of claims 1 to 8, **characterised in that** the spacer element (2, 2.1) is a plastic part.

10. Spacer according to any one of claims 1 to 9, **characterised in that** the angle bracket (3, 3.1) is a metal part.

## Revendications

1. Espaceur pour conserver un joint avec un mur, par exemple lors de la pose d'un revêtement de sol rigide, comportant un élément d'espacement (2, 2.1) dont l'épaisseur correspond à la largeur du joint à conserver, **caractérisé en ce que** l'espaceur comporte par ailleurs une équerre de maintien (3, 3.1) avec une base de maintien (4, 4.1) en forme de baguette prévue pour s'engager sous le revêtement de sol posé, dont la largueur est inférieure au joint à laisser, et avec une tige de maintien (5, 5.1) raccordée par l'une des extrémités sur la base de maintien (4, 4.1) et en saillie par rapport à la base de maintien (3, 3.1), un perçage (7) s'étendant vers le haut étant aménagé dans l'élément d'espacement (2, 2.1), dans lequel s'engage la tige de maintien (5, 5.1) et soit l'élément d'espacement (3, 3.1) et la base de maintien (4, 4.1) peuvent se désolidariser, soit le perçage (7) traverse l'élément d'espacement (2.1), la tige de maintien (5.1) traverse le perçage (7) et dépasse du perçage par son tronçon d'extrémité, dans les deux cas la tige de maintien (5.1) présentant un contour d'entraînement en rotation (11) sur son tronçon d'extrémité opposé à la base de maintien (4.1).

2. Espaceur selon la revendication 1, **caractérisé en ce que,** dans le cas où l'élément d'espacement (3, 3.1) et l'équerre de maintien (4, 4.1) peuvent se désolidariser, le perçage (7) de l'élément d'espacement (2, 2.1) destiné à y loger la tige de maintien, traverse l'élément d'espacement et la longueur de la tige de maintien correspond sensiblement à la hauteur de l'élément d'espacement (2).

3. Espaceur selon la revendication 1 ou 2, **caractérisé en ce que,** dans le cas où l'élément d'espacement (3, 3.1) et l'équerre de maintien (4, 4.1) peuvent se désolidariser, le contour d'entraînement en rotation est un contour à plusieurs pans extérieurs.

4. Espaceur selon la revendication 3, **caractérisé en ce qu'il** est disposé, sur un côté étroit de l'élément d'espacement, un contour d'entraînement en rotation complémentaire au contour d'entraînement en rotation de la tige de maintien.

5. Espaceur selon la revendication 1 ou 2, **caractérisé en ce que,** dans le cas où la tige de maintien (5.1) traverse l'élément d'espacement (2.1), le contour d'entraînement en rotation (11) du tronçon d'extrémité libre de la tige de maintien (5.1) est plié par rapport au tronçon traversant le perçage de l'élément d'espacement (2.1).

6. Espaceur selon la revendication 5, **caractérisé en ce que** le sens de la pliure du tronçon d'extrémité libre de la tige de maintien (5.1) est prévu dans le même sens dans lequel la base de maintien (4.1) est en saillie par rapport à la tige de maintien (5.1).

7. Espaceur selon l'une des revendications 1 à 6, **caractérisé en ce que** l'élément d'espacement est un corps de forme parallélépipèdique et est par exemple conformé en tant que plaque d'espacement (2, 2.1).

8. Espaceur selon l'une des revendications 1 à 7, **caractérisé en ce que** l'élément d'espacement (2, 2.1) présente deux surfaces d'espacement parallèles.

9. Espaceur selon l'une des revendications 1 à 8, **caractérisé en ce que** l'élément d'espacement (2, 2.1) est une pièce en plastique.

10. Espaceur selon l'une des revendications 1 à 9, **caractérisé en ce que** la base de maintien (3, 3.1) est une pièce en métal.
